# EUROPÄISCHE PATENTSCHRIFT

(11) **EP 3 192 138 B1**
(45) Veröffentlichungstag und Bekanntmachung des Hinweises auf die Patenterteilung: **08.04.2020**
(21) Anmeldenummer: 15739600.3
(22) Anmeldetag: 22.07.2015
(51) Int. Cl.: H01T 13/38

(54) **KERAMISCHE ZÜNDKERZENISOLATOR, ZÜNDKERZE UND VERWENDUNG EINER GLASUR AUF EINEM ZÜNDKERZENISOLATOR**
CERAMIC SPARK PLUG INSULATOR, SPARK PLUG, AND USE OF A GLAZE ON A SPARK PLUG INSULATOR
ISOLANT EN CÉRAMIQUE POUR BOUGIE D'ALLUMAGE, BOUGIE D'ALLUMAGE ET UTILISATION D'UNE GLAÇURE SUR UN ISOLANT DE BOUGIE D'ALLUMAGE

(30) Priorität: 10.09.2014 DE 102014218062
(43) Veröffentlichungstag der Anmeldung: 19.07.2017
(73) Patentinhaber: Robert Bosch GmbH, 70442 Stuttgart (DE)
(72) Erfinder: BUNDSCHUH, Klaus, 96049 Bamberg (DE)
(86) Internationale Anmeldenummer: PCT/EP2015/066741
(87) Internationale Veröffentlichungsnummer: WO 2016/037751

(56) Entgegenhaltungen:
- EP-A1- 0 788 204
- EP-A2- 1 130 728
- EP-A2- 1 193 816
- US-A- 5 985 473

## Beschreibung

### Stand der Technik

Die vorliegende Erfindung betrifft einen keramischen Zündkerzenisolator, eine Zündkerze umfassend denselben, sowie eine Verwendung einer Glasur auf einem Zündkerzenisolator.

Um Bauraum im Zylinderkopf eines Kraftfahrzeugs zu sparen, geht der Trend zu langen, schlanken Zündkerzen. Hierzu werden auch die Wandstärken des keramischen Isolators, insbesondere im Fußbereich der Zündkerzen, der die Geometrie der Mittelelektroden bestimmt, ebenfalls verringert. Gerade in brennraumseitigen Bereichen, in denen sich zudem der Querschnitt des Isolators reduziert, führt dies häufig zu Problemen mit der elektrischen Festigkeit, da hier sehr hohe Feldstärken vorliegen. Die Lebensdauer von derartigen, im Bauraum reduzierten Zündkerzen, ist damit gering.

### Offenbarung der Erfindung

Der erfindungsgemäße keramische Zündkerzenisolator mit den Merkmalen des Anspruches 1 zeichnet sich hingegen bei verschlankter Geometrie durch eine hohe Durchschlagfestigkeit aus. Dies wird durch den Auftrag einer Glasur auf eine im Isolator ausgebildete Fußkehle, die einen Übergangsbereich zwischen einem im Brennraum liegenden Isolatorbereich und einem außerhalb des Brennraums liegenden Isolatorbereich darstellt, erzielt. Die Fußkehle ist dabei ein Abschnitt des Zündkerzenisolators, in dem sich der Querschnitt in Richtung der Isolatorfußspitze verjüngt bzw. verschlankt. Die Fußkehle spiegelt die Verringerung der Dimensionierung einer bauraumreduzierten Zündkerze wider. Erst durch das Aufbringen einer Glasur auf einen gesamten zur Außenseite des Zündkerzenisolators gerichteten ersten Oberflächenbereich A der Fußkehle wird es möglich einen in seinen Dimensionen verschlankten Zündkerzenisolator und damit auch eine bauraumsparende Zündkerze bereitzustellen, der bzw. die in elektrischer wie mechanischer Hinsicht keinerlei Einbußen in der Stabilität aufweist. Durch den Glasurauftrag wird die Rauheit des ersten Oberflächenbereichs A des Zündkerzenisolators, der in Axialrichtung X-X des Zündkerzenisolators eine erste Länge L_{A} aufweist, reduziert, offene Poren und Vertiefungen, wie sie beispielsweise während des Schleifprozesses des Isolators entstehen, werden verschlossen. Die Länge L_{A} ist als maximale Länge in Axialrichtung X-X des Zündkerzenisolators definiert. Dadurch werden lokale Überhöhungen des elektrischen Feldes bei Betrieb der Zündkerze minimiert. Dies hat zur Folge, dass der elektrische Durchschlag erst bei höher angelegten Spannungen erfolgt. Die Durchschlagfestigkeit einer Zündkerze mit dem erfindungsgemäßen Keramikisolator ist damit verbessert. Zudem kann durch die Glasur die Oberfläche des Isolators geglättet und somit die Bildung von Kerben in der Fußkehle reduziert werden, was die mechanische Querbelastbarkeit in diesem Bereich optimiert und die Festigkeit der Zündkerze unter Betriebsbedingungen steigert. Die Glasur bildet hierzu eine Art Schutzschicht, die die Festigkeit des Zündkerzenisolators in mechanisch stark beanspruchten Bereichen, wie z.B. der Fußkehle, erhöht. Dadurch kann insbesondere auch ein Querschnitt des Zündkerzenisolators im Bereich der Fußkehle sowie in an die Fußkehle angrenzenden Isolatorbereichen reduziert werden. Zudem kann durch das Aufbringen der Glasur nach dem Glasurschmelzen auf der Oberfläche des Isolators eine mechanische Druckspannung aufgebaut werden, die zu einer partiellen Vorkompensation einer Zugspannung bei Einwirkung von Biegebelastungen auf die Isolatoroberfläche führt. Auch hierdurch wir die mechanische Stabilität des Zündkerzenisolators verbessert.

Die Unteransprüche zeigen bevorzugte Weiterbildungen der Erfindung.

Zur Verbesserung der Durchschlagfestigkeit sowie der mechanischen Stabilität des keramischen Zündkerzenisolators umfasst der Zündkerzenisolator vorzugsweise einen von der Fußkehle in Richtung des Isolatorkopfes liegenden, benachbarten zweiten Oberflächenbereich B mit einer in Axialrichtung X-X des Zündkerzenisolators definierten zweiten Länge L_{B} und erfindungsgemäß einen von der Fußkehle brennraumseitig liegenden, benachbarten dritten Oberflächenbereich C vorzugsweise mit einer in Axialrichtung X-X des Zündkerzenisolators definierten dritten Länge L_{C}. Mindestens eine der folgenden Relationen ist demnach erfüllt: L_{A} = L_{B} und/oder L_{A} = L_{C}/2 und/oder L_{B} = L_{C}/2. Die Längen der entsprechenden Oberflächenbereiche sind jeweils als maximale Längen in Axialrichtung X-X des Zündkerzenisolators definiert.

Um eine Kerbenbildung im Verlaufsbereich Fußkehle-umliegender Bereich besonders effektiv zu vermeiden und damit die mechanische Querbelastbarkeit des Zündkerzenisolators weiter zu verbessern, ist weiter vorteilhaft vorgesehen, dass der zweite Oberflächenbereich B einen zur Fußkehle benachbart liegenden glasierten vierten Oberflächenbereich D und einen sich an den vierten Oberflächenbereich D in Richtung des Isolatorkopfes anschließenden unglasierten fünften Oberflächenbereich E umfasst. Der vierte Oberflächenbereich D erstreckt sich dabei von der Fußkehle bis zu 4 mm und insbesondere bis zu 3 mm, in Richtung des Isolatorkopfes des Zündkerzenisolators.

Um den Bereich der hohen elektrischen Felder vom Bereich der höchsten mechanischen Belastung räumlich zu entzerren, ist weiter erfindungsgemäß vorgesehen, dass der von der Fußkehle brennraumseitig liegende, benachbarte dritte Oberflächenbereich C einen zur Fußkehle benachbart liegenden glasierten sechsten Oberflächenbereich F mit einer sechsten Länge L_{F} und einen sich an den sechsten Oberflächenbereich F in Richtung einer Isolatorfußspitze anschließenden unglasierten siebten Oberflächenbereich G mit einer siebten Länge L_{G} umfasst, wobei die Längen jeweils als maximale Längen in Axialrichtung X-X des Zündkerzenisolators definiert sind, und folgende Relation erfüllt ist: L_{F} ≥ L_{G}.

Aus vorstehend genannten Gründen erstreckt sich der glasierte sechste Oberflächenbereich F weiter vorteilhaft von der Fußkehle brennraumseitig maximal bis zu 2 mm vor die brennraumseitige Isolatorfußspitze. Alternativ oder additiv dazu erfüllt die sechste Länge L_{F} des sechsten Oberflächenbereichs F folgende Relation: 4 mm ≤ L_{F} ≤ (L_{A} + L_{E} + L_{F})/2, wobei die Längen jeweils als maximale Längen in Axialrichtung X-X des Zündkerzenisolators definiert sind. Zudem können so Nebenschlüsse (Gleitfunken) auf der Fußkehle besser vermieden werden.

Zur weiteren Verschlankung des Zündkerzenisolators ohne Einbußen in der mechanischen und elektrischen Belastbarkeit hinnehmen zu müssen, sind der Isolatorkopf und der Isolatorfuß durch einen Einbaubereich verbunden. Der Einbaubereich schließt isolatorkopfseitig an die Fußkehle an und weist somit den zweiten Oberflächenbereich B auf. Der Einbaubereich umfasst eine Bundkehle und eine sich in Richtung des Isolatorkopfes an die Bundkehle anschließende Bundhöhe. Unter einer Bundkehle wird ein Bereich des Zündkerzenisolators verstanden, der sich in Richtung des Isolatorfußes im Querschnitt verringert. Eine Bundhöhe ist der Bereich des Zündkerzenisolators, der zumeist einen Sechskant umfasst, der die Einbaubarkeit der Zündkerze in einem Motorblock erleichtert. Die Bundhöhe stellt damit einen gegenüber den übrigen, umliegenden Abschnitten des Zündkerzenisolators im Querschnitt verbreiterten Abschnitt dar. Zur Erhöhung der mechanischen Stabilität weist auch ein zur Außenseite des Zündkerzenisolators gerichteter achter Oberflächenbereich H der Bundkehle eine Glasur auf.

Um die Biegefestigkeit des Zündkerzenisolators weiter zu erhöhen weist nicht nur ein zur Außenseite des Zündkerzenisolators gerichteter Oberflächenbereich der Bundkehle, also der achte Oberflächenbereich H, mit einer achten Länge L_{H} eine Glasur auf, sondern auch ein sich an die Bundkehle anschließender und damit zur Bundkehle in Richtung des Isolatorkopfes benachbarter, neunter Oberflächenbereich I der Bundhöhe. Der neunte Oberflächenbereich I der Bundhöhe ist damit auf einer neunten Länge L_{I} glasiert. An den neunten Oberflächenbereich I schließt sich in Richtung des Isolatorkopfes ein zehnter Oberflächenbereich J mit einer zehnten Länge L_{J} an. Der zehnte Oberflächenbereich J weist keine erfindungsgemäß vorgesehene Glasur auf und folgende Relation ist erfüllt: $0 < {L}_{I} \leq \left({L}_{J}+{L}_{I}\right) / 2$

Eine besonders funkenstabile und mechanisch belastbare Glasur ist durch folgende Zusammensetzung gekennzeichnet:
SiO₂: 37,0 bis 46,0 Gew.-%, bevorzugt 37.0 bis 44.0 Gew.-%
B₂O₃: 12,0 bis 28,0 Gew.-%, bevorzugt 17,5 bis 23,0 Gew.-%
Al₂O₃: 4,0 bis 21,0 Gew.-%, bevorzugt 8,5 bis 16,0 Gew.-%
ZnO: 6,0 bis 11,4 Gew.-%, bevorzugt 7,8 bis 11,4 Gew.-%
F: 0,6 bis 4 Gew.-%, bevorzugt 0,6 bis 3,0 Gew.-%
Li₂O: 1,5 bis 4 Gew.-%, bevorzugt 1,9 bis 3,5 Gew.-%
Na₂O: 0,1 bis 2,5 Gew.-%, bevorzugt 0,1 bis 2,0 Gew.-%
K₂O: 0,5 bis 4.5 Gew.-%, bevorzugt 3,0 bis 4,5 Gew.-%
CaO: 1,8 bis 6 Gew.-%, bevorzugt 2,1 bis 4,2 Gew.-%
SrO: 0,1 bis 3,6, bevorzugt 0,1 bis 1,2 Gew.-% und
BaO 0,8 bis 6,8 Gew.-%, bevorzugt 4,5 bis 6,5 Gew.-%,
wobei sich die angegebenen Werte jeweils auf das Gesamtgewicht der Glasur beziehen.

Um bei maximaler Ausprägung der schützenden Glasur Oberflächendefekte in der Glasur zu vermeiden, beträgt eine Schichtdicke der Glasur durchschnittlich 5 bis 40 µm und insbesondere 7 bis 25 µm.

Ebenfalls erfindungsgemäß wird auch eine Zündkerze für eine Verbrennungskraftmaschine beschrieben, die ein metallisches Gehäuse, eine Mittelelektrode, mindestens eine Masseelektrode, die am Gehäuse angeordnet ist, und einen wie vorstehend beschriebenen keramischen Zündkerzenisolator umfasst, um die Mittelelektrode von der Masseelektrode zu trennen. Die erfindungsgemäße Zündkerze zeichnet sich bei bauraumsparender Bauweise aufgrund der partiell auf der zur Außenseite des Zündkerzenisolators gerichteten applizierten Glasur durch eine hohe Durschlagfestigkeit und gute mechanische Belastbarkeit aus. Die elektrische Festigkeit sowie die mechanische Festigkeit der Zündkerze, und damit auch ihre Lebensdauer, sind hoch.

Vorteilhaft ist die Glasur auch so ausgebildet, dass auf eine innere Dichtung, in der Regel einen Dichtring, zum gasdichten Abdichten des Brennraums zwischen der Masseelektrode und der Mittelelektrode, verzichtet werden kann.

Zur Vereinfachung des Glasurauftrages und damit zur Erhöhung der Taktung für die Zündkerzenisolatorherstellung, kann die Glasur auch alle Oberflächenbereiche des Zündkerzenisolators bedecken.

Ferner erfindungsgemäß wird auch die Verwendung einer Glasur auf sich im Querschnitt reduzierenden Bereichen eines erfindungsgemäßen Zündkerzenisolators, in einem Bereich einer Fußkehle, einem Übergangsbereich zwischen dem im Brennraum liegenden Isolatorbereich und dem außerhalb des Brennraums liegenden Isolatorbereich, zur Erhöhung der Durchschlagfestigkeit einer Zündkerze beschrieben.

Nachfolgend werden Ausführungsbeispiele der Erfindung unter Bezugnahme auf die begleitende Zeichnung im Detail beschrieben. Hierbei beziffern gleiche Bezugszeichen gleiche Bauteile. In der Zeichnung ist:
- Figur 1: eine Teilschnittansicht einer ersten erfindungsgemäßen Zündkerze,
- Figur 2: eine Teilschnittansicht der Zündkerze aus Figur 1,
- Figur 3: ein nicht erfindungsgemäßer vergrößerter Ausschnitt der Teilschnittansicht der Zündkerze aus Figur 2 und
- Figur 4: ein vergrößerter Ausschnitt einer Teilschnittansicht der erfindungsgemäßen Zündkerze.

### Ausführungsformen der Erfindung

Wie aus Figur 1 ersichtlich ist, umfasst die erfindungsgemäße Zündkerze 100 eine Masseelektrode 13, eine Mittelelektrode 8 und einen keramischen Zündkerzenisolator 10. Ein metallisches Gehäuse 7 umgibt den Zündkerzenisolator 10 zumindest teilweise. Am Gehäuse 7 ist ein Gewinde 15 angeordnet, welches für eine Befestigung der Zündkerze 100 in einem Zylinderkopf 14 ausgelegt ist. Ein Dichtring 11 riegelt den Brennraum der Zündkerze 100 gasdicht ab.

Figur 2 ist eine Teilschnittansicht der Zündkerze 100 aus Figur 1 und veranschaulicht insbesondere den Bereich des Zündkerzenisolators 10. Der Zündkerzenisolator 10 weist einen in Richtung eines elektrischen Anschlussbereichs 5 ausgerichteten Isolatorkopf 1 und einen brennraumseitigen Isolatorfuß 2 auf. Zwischen dem Isolatorkopf 1 und dem Isolatorfuß 2 ist ein Einbaubereich 3 angeordnet, der eine Querschnittsreduzierung, eine sogenannte Bundkehle 9a und eine Bundhöhe 9b umfasst.

Im Isolatorfuß 2 gibt es ebenfalls einen Bereich, in dem der Querschnitt reduziert wird, eine sogenannte Fußkehle 4, einen Übergangsbereich zwischen dem im Brennraum liegenden Isolatorfuß 2 und dem außerhalb des Brennraums liegenden Isolatorbereich. Der Brennraum kann, wie hier gezeigt, vom Bereich außerhalb des Brennraums durch einen Dichtring 11 gasdicht abgeriegelt sein.

Die Fußkehle 4 hat einen zur Außenseite des Zündkerzenisolators 10 gerichteten ersten Oberflächenbereich A mit einer in Axialrichtung X-X des Zündkerzenisolators definierten ersten Länge L_{A} und weist eine Glasur 12 auf und ist somit glasiert. An einem von der Fußkehle 4 in Richtung des Isolatorkopfes 1 liegenden, benachbarten Abschnitt des Zündkerzenisolators 10, dem Einbaubereich 3, weist der Zündkerzenisolator 10 einen zur Außenseite des Zündkerzenisolators 10 gerichteten zweiten Oberflächenbereich B auf. In einem von der Fußkehle 4 brennraumseitig liegenden, benachbarten Abschnitt des Zündkerzenisolators 10 weist der Isolatorfuß 2 einen zur Außenseite des Zündkerzenisolators 10 gerichteten dritten Oberflächenbereich C auf. Der Oberflächenbereich C ist unglasiert.

Die Bundkehle 9a weist auf einem zur Außenseite des Zündkerzenisolators 10 gerichteten achten Oberflächenbereich H mit einer achten Länge L_{H} eine Glasur 12 auf.

Die Bundhöhe 9b weist einen Oberflächenbereich I mit einer neunten Länge L_{I} und einen sich in Richtung des Isolatorkopfes 1 an den neunten Oberflächenbereich I anschließenden unglasierten zehnten Oberflächenbereich J mit einer zehnten Länge L_{J} auf, wobei der neunte Oberflächenbereich I eine Glasur 12 aufweist und vorteilhaft folgende Relation erfüllt ist: $0 < {L}_{I} = \left({L}_{J}+{L}_{I}\right) / 2 .$

Figur 3 ist eine Detailansicht eines Ausschnitts des Übergangsbereichs zwischen dem im Brennraum liegenden Isolatorfuß 2 und dem außerhalb des Brennraums liegenden Bereich des Zündkerzenisolators 10 der Zündkerze 100 aus Figuren 1 und 2. Hier fällt der Oberflächenbereich der Fußkehle 4 mit dem ersten Oberflächenbereich A zusammen, d.h., dass ausschließlich in einem sich im Querschnitt reduzierenden Bereich der Fußkehle 4, und hier in ihrem gesamten ersten Oberflächenbereich A, eine Glasur 12 vorgesehen ist. Dabei ist der Querschnitt in den benachbarten unglasierten Bereichen der Fußkehle 4 im Wesentlichen konstant.

Die Glasur 12 hat vorteilhafterweise eine durchschnittliche Schichtdicke von 5 bis 40 µm, insbesondere von 7 bis 25 µm.

Durch die Glasur 12 wird die Biegefestigkeit des Keramikisolators signifikant erhöht. Sie liegt für die erfindungsgemäße Zündkerze 100 bei über 850 N, während entsprechende unglasierte Zündkerzen lediglich Biegefestigkeiten von etwa 660 N aufweisen. Auch die Durchschlagfestigkeiten der erfindungsgemäßen Zündkerze 100 sind deutlich erhöht und betragen mindestens etwa 42 kV, während vergleichbare herkömmliche Zündkerzen Durchschlagfestigkeiten von lediglich etwa 35 kV haben.

Der erste Oberflächenbereich A hat eine erste Länge L_{A}, der zweite Oberflächenbereich B hat eine zweite Länge L_{B} und der dritte Oberflächenbereich C eine dritte Länge L_{C}. Die jeweiligen Längen sind Maximallängen und sind in Axialrichtung X-X des Zündkerzenisolators definiert. Eine Gesamtlänge des Isolatorfußes 2 in Axialrichtung X-X des Zündkerzenisolators 10 ergibt sich somit aus: L_{A} + L_{C}.

Vorteilhaft besteht zwischen den Längen der einzelnen Oberflächenbereiche mindestens eine der folgenden Beziehungen: L_{A} = L_{B} und/oder L_{A} = L_{C}/2 und/oder L_{B} = L_{C}/2.

Figur 4 ist eine Detailansicht eines Ausschnitts des Übergangsbereichs zwischen dem im Brennraum liegenden Isolatorfuß 2 und dem außerhalb des Brennraums liegenden Bereich des Zündkerzenisolators 10 einer zweiten erfindungsgemäßen Zündkerze 100.

Im Unterschied zu der Zündkerze 100 aus Figuren 1 bis 3, umfasst der zweite Oberflächenbereich B einen zur Fußkehle 4 benachbart liegenden vierten Oberflächenbereich D und einen sich an den vierten Oberflächenbereich D in Richtung des Isolatorkopfes 1 anschließenden fünften Oberflächenbereich E. Der vierte Oberflächenbereich D weist, ebenso wie der erste Oberflächenbereich A, eine Glasur 12 auf. Der glasierte Oberflächenbereich ist somit ausgehend von der Fußkehle 4 in Richtung des Isolatorkopfes 1 erweitert, und zwar erstreckt sich der glasierte vierte Oberflächenbereich D von der Fußkehle 4 bis zu 4 mm, insbesondere bis zu 3 mm, in Richtung des Isolatorkopfes 1.

Ferner umfasst der dritte Oberflächenbereich C einen zur Fußkehle 4 benachbart liegenden glasierten sechsten Oberflächenbereich F und einen sich an den sechsten Oberflächenbereich F in Richtung der Isolatorfußspitze 6 anschließenden unglasierten siebten Oberflächenbereich G, so dass sich die Glasur von der Fußkehle 4 ausgehend auch in Richtung der brennraumseitig liegenden Isolatorfußspitze 6 erstreckt. Der glasierte sechste Oberflächenbereich F erstreckt sich hierbei von der Fußkehle 4 brennraumseitig maximal bis zu 2 mm vor die brennraumseitige Isolatorfußspitze 6, was einer Kerbenbildung durch mechanische Belastung vorbeugt.

Vorteilhaft hat der glasierte sechste Oberflächenbereich F eine sechste Länge L_{F} und folgende Relation ist erfüllt: 4 mm ≤ L_{F} ≤ (L_{A} + L_{F} + L_{G})/2, wobei die Längen jeweils als maximale Längen in Axialrichtung X-X des Zündkerzenisolators definiert sind.

In Figur 4 stellt der Oberflächenbereich A' einen Glasur bedeckten Gesamtoberflächenbereich dar. Der glasierte Gesamtoberflächenbereich A' umfasst den Oberflächenbereich der Fußkehle A und erstreckt sich hier in Richtung des Isolatorkopfes 1 über den ersten Oberflächenbereich A der Fußkehle 4 hinaus auf den vierten Oberflächenbereich D und brennraumseitig auf den sechsten Oberflächenbereich F. Dies trägt zur Querbelastbarkeit des Zündkerzenisolators 10 bei.

Zusammenfassend hat demnach der erste Oberflächenbereich A eine erste Länge L_{A}, der zweite Oberflächenbereich B eine zweite Länge L_{B}, der dritte Oberflächenbereich C eine dritte Länge L_{C} und der vierte Oberflächenbereich D eine vierte Länge L_{D}, der fünfte Oberflächenbereich E eine fünfte Länge L_{E}, der sechste Oberflächenbereich F eine sechste Länge L_{F} und der siebte Oberflächenbereich G eine siebte Länge L_{G}. Der glasierte Gesamtoberflächenbereich A' hat damit eine Gesamtlänge von: L_{A'} = L_{A} + L_{D} + L_{F}. Die Gesamtlänge des Isolatorfußes 2 ergibt sich ferner aus: L_{A} + L_{F} + L_{G}. Die jeweiligen Längen sind Maximallängen und sind in Axialrichtung X-X des Zündkerzenisolators 10 definiert.

Vorteilhafterweise hat der sechste glasierte Oberflächenbereich F eine Länge L_{F} und der unglasierte, zur Isolatorfußspitze 6 gerichtete siebte Oberflächenbereich G eine Länge L_{G} und folgende Relation ist erfüllt: L_{F} ≥ L_{G}.

Die Zündkerzen 100 zeichnen sich bei bauraumsparender Bauweise durch eine hohe Durchschlagfestigkeit und sehr gute mechanische Belastbarkeit aus.

## Patentansprüche

1. Keramischer Zündkerzenisolator mit einem in Richtung eines elektrischen Anschlussbereichs (5) weisenden Isolatorkopf (1) und einem brennraumseitigen Isolatorfuß (2), wobei der Zündkerzenisolator, in einem Übergangsbereich zwischen dem im Brennraum anordenbaren Isolatorfuß (2) und einem außerhalb des Brennraums anordenbaren Isolatorbereich, eine Fußkehle (4) umfasst, die auf einem zur Außenseite des Zündkerzenisolators (10) gerichteten ersten Oberflächenbereich (A), mit einer in Axialrichtung (X-X) des Zündkerzenisolators definierten ersten Länge L_{A}, eine Glasur (12) aufweist, wobei der Zündkerzenisolator einen von der Fußkehle (4) brennraumseitig liegenden, benachbarten dritten Oberflächenbereich (C) aufweist, **dadurch gekennzeichnet, dass** der dritte Oberflächenbereich (C) einen zur Fußkehle (4) benachbart liegenden glasierten sechsten Oberflächenbereich (F) mit einer sechsten Länge L_{F} und einen sich an den sechsten Oberflächenbereich (F) in Richtung einer Isolatorfußspitze (6) anschließenden unglasierten siebten Oberflächenbereich (G) mit einer siebten Länge L_{G} umfasst, wobei die Längen jeweils als maximale Längen in Axialrichtung (X-X) des Zündkerzenisolators (10) definiert sind, und folgende Relation erfüllt ist: L_{F} ≥ L_{G}.

2. Keramischer Zündkerzenisolator nach Anspruch 1, **dadurch gekennzeichnet, dass** der Zündkerzenisolator einen von der Fußkehle (4) in Richtung des Isolatorkopfes (1) liegenden, benachbarten zweiten Oberflächenbereich (B) mit einer zweiten Länge L_{B} und der von der Fußkehle (4) brennraumseitig liegende, benachbarte dritte Oberflächenbereich (C) eine dritte Länge Lc aufweist, wobei die Längen jeweils als maximale Längen in Axialrichtung (X-X) des Zündkerzenisolators (10) definiert sind, und mindestens eine der folgenden Relationen erfüllt ist:${L}_{A} = {L}_{B}$ und/oder ${L}_{A} = {L}_{C} / 2$ und/oder ${L}_{B} = {L}_{C} / 2 .$

3. Keramischer Zündkerzenisolator nach Anspruch 1 oder 2, **dadurch gekennzeichnet, dass** der zweite Oberflächenbereich (B) einen zur Fußkehle (4) benachbart liegenden glasierten vierten Oberflächenbereich (D) und einen sich an den vierten Oberflächenbereich (D) in Richtung des Isolatorkopfes (1) anschließenden unglasierten fünften Oberflächenbereich (E) umfasst, wobei sich der vierte Oberflächenbereich (D) von der Fußkehle (4) bis zu 4 mm, insbesondere bis zu 3 mm, in Richtung des Isolatorkopfes (1) erstreckt.

4. Keramischer Zündkerzenisolator nach einem der vorhergehenden Ansprüche, **dadurch gekennzeichnet, dass** sich der glasierte sechste Oberflächenbereich (F) von der Fußkehle (4) brennraumseitig maximal bis zu 2 mm vor die brennraumseitige Isolatorfußspitze (6) erstreckt und/oder dass die sechste Länge (L_{F}) des sechsten Oberflächenbereichs (F) folgende Relation erfüllt: 4 mm ≤ L_{F} ≤ (L_{A} + L_{F} + L_{G})/2,
wobei die Längen jeweils als maximale Längen in Axialrichtung (X-X) des Zündkerzenisolators (10) definiert sind.

5. Keramischer Zündkerzenisolator nach einem der vorhergehenden Ansprüche, **dadurch gekennzeichnet, dass** der Isolatorkopf (1) und der Isolatorfuß (2) durch einen Einbaubereich (3), der den zweiten Oberflächenbereich (B) aufweist, miteinander verbunden sind und der Einbaubereich (3) eine Bundkehle (9a) und eine sich in Richtung des Isolatorkopfes (1) an die Bundkehle (9a) anschließende Bundhöhe (9b) umfasst, wobei die Bundkehle (9a) auf einem zur Außenseite des Zündkerzenisolators (10) gerichteten achten Oberflächenbereich (H) mit einer achten Länge (L_{H}) eine Glasur (12) aufweist und/oder
wobei der achte Oberflächenbereich (H) eine Glasur (12) aufweist und die Bundhöhe (9b) einen zur Bundkehle (9a) benachbarten glasierten neunten Oberflächenbereich (I) mit einer neunten Länge (L₁) und einen sich in Richtung des Isolatorkopfes (1) an den neunten Oberflächenbereich (I) anschließenden zehnten Oberflächenbereich (J), der keine erfindungsgemäße Glasur aufweist, mit einer zehnten Länge (L_{J}) umfasst und folgende Relation erfüllt ist: $0 < {L}_{I} \leq \left({L}_{J}+{L}_{I}\right) / 2 .$

6. Keramischer Zündkerzenisolator nach einem der vorhergehenden Ansprüche, **dadurch gekennzeichnet, dass** die Glasur (12) folgende Zusammensetzung aufweist:
SiO₂: 37,0 bis 46,0 Gew.-%, bevorzugt 37,0 bis 44,0 Gew.-%
B₂O₃: 12,0 bis 28,0 Gew.-%, bevorzugt 17,5 bis 23,0 Gew.-%
Al₂O₃: 4,0 bis 21,0 Gew.-%, bevorzugt 8,5 bis 16,0 Gew.-%
ZnO: 6,0 bis 11,4 Gew.-%, bevorzugt 7,8 bis 11,4 Gew.-%
F: 0,6 bis 4 Gew.-%, bevorzugt 0,6 bis 3,0 Gew.-%
Li₂O: 1,5 bis 4 Gew.-%, bevorzugt 1,9 bis 3,5 Gew.-%
Na₂O: 0,1 bis 2,5 Gew.-%, bevorzugt 0,1 bis 2,0 Gew.-%
K₂O: 0,5 bis 4,5 Gew.-%, bevorzugt 3,0 bis 4,5 Gew.-%
CaO: 1,8 bis 6 Gew.-%, bevorzugt 2,1 bis 4,2 Gew.-%
SrO: 0,1 bis 3,6, bevorzugt 0,1 bis 1,2 Gew.-% und
BaO 0,8 bis 6,8 Gew.-%, bevorzugt 4,5 bis 6,5 Gew.-%,
jeweils bezogen auf das Gesamtgewicht der Glasur (12).

7. Keramischer Zündkerzenisolator nach einem der vorhergehenden Ansprüche, **dadurch gekennzeichnet, dass** die Glasur (12) eine Schichtdicke von 5 bis 40 µm, insbesondere von 7 bis 25 µm, aufweist.

8. Zündkerze für eine Verbrennungskraftmaschine, umfassend
- ein metallisches Gehäuse (7)
- eine Mittelelektrode (8),
- mindestens eine Masseelektrode, die am Gehäuse (7) angeordnet ist, und
- einen keramischen Zündkerzenisolator (10) nach einem der vorhergehenden Ansprüche, um die Mittelelektrode (8) von der Masseelektrode zu trennen.

9. Verwendung einer Glasur (12) auf sich im Querschnitt reduzierenden Bereichen eines Zündkerzenisolators (10) gemäß einem der Ansprüche 1 bis 7

## Claims

1. Ceramic spark plug insulator comprising an insulator head (1), which points in the direction of an electrical connection region (5), and a combustion chamber-side insulator root (2), wherein the spark plug insulator, in a transition region between the insulator root (2) that can be arranged in the combustion chamber and an insulator region that can be arranged outside the combustion chamber, comprises a root fillet (4) which, on a first surface region (A) which is directed towards the outer side of the spark plug insulator (10) and has a first length L_{A} that is defined in the axial direction (X-X) of the spark plug insulator, has a glazing (12), wherein the spark plug insulator has an adjacent third surface region (C) which is situated on the combustion chamber side of the root fillet (4), **characterized in that** the third surface region (C) comprises a glazed sixth surface region (F), which is situated adjacent to the root fillet (4) and has a sixth length L_{F}, and an unglazed seventh surface region (G), which adjoins the sixth surface region (F) in the direction of an insulator root tip (6) and has a seventh length L_{G}, wherein the lengths are each defined as maximum lengths in the axial direction (X-X) of the spark plug insulator (10), and the following equation is satisfied: L_{F} ≥ L_{G}.

2. Ceramic spark plug insulator according to Claim 1, **characterized in that** the spark plug insulator has an adjacent second surface region (B), which is situated in the direction of the insulator head (1) from the root fillet (4) and has a second length L_{B}, and the adjacent third surface region (C), which is situated on the combustion chamber side of the root fillet (4), has a third length Lc, wherein the lengths are each defined as maximum lengths in the axial direction (X-X) of the spark plug insulator (10), and at least one of the following equations is satisfied: ${L}_{A} = {L}_{B}$ and/or ${L}_{A} = {L}_{C} / 2$ and/or ${L}_{B} = {L}_{C} / 2 .$

3. Ceramic spark plug insulator according to Claim 1 or 2, **characterized in that** the second surface region (B) comprises a glazed fourth surface region (D), which is situated adjacent to the root fillet (4), and an unglazed fifth surface region (E), which adjoins the fourth surface region (D) in the direction of the insulator head (1), wherein the fourth surface region (D) extends up to 4 mm, in particular up to 3 mm, in the direction of the insulator head (1) from the root fillet (4).

4. Ceramic spark plug insulator according to one of the preceding claims, **characterized in that** the glazed sixth surface region (F) extends at most up to 2 mm in front of the combustion chamber-side insulator root tip (6) from the root fillet (4) on the combustion chamber side, and/or **in that** the sixth length (L_{F}) of the sixth surface region (F) satisfies the following equation: $4 mm \leq {L}_{F} \leq \left({L}_{A}+{L}_{F}+{L}_{G}\right) / 2 ,$ wherein the lengths are each defined as maximum lengths in the axial direction (X-X) of the spark plug insulator (10) .

5. Ceramic spark plug insulator according to one of the preceding claims, **characterized in that** the insulator head (1) and the insulator root (2) are connected to one another by an installation region (3) which contains the second surface region (B), and the installation region (3) comprises a collar fillet (9a) and a collar height (9b) which adjoins the collar fillet (9a) in the direction of the insulator head (1), wherein the collar fillet (9a) has a glazing (12) on an eighth surface region (H) which is directed towards the outer side of the spark plug insulator (10) and has an eighth length (L_{H}), and/or wherein the eighth surface region (H) has a glazing (12) and the collar height (9b) comprises a glazed ninth surface region (I), which is adjacent to the collar fillet (9a) and has a ninth length (L_{I}), and a tenth surface region (J), which adjoins the ninth surface region (I) in the direction of the insulator head (1) and does not have a glazing according to the invention and has a tenth length (L_{J}), and the following equation is satisfied: $0 < {L}_{I} \leq \left({L}_{J}+{L}_{I}\right) / 2 .$

6. Ceramic spark plug insulator according to one of the preceding claims, **characterized in that** the glazing (12) has the following composition:
SiO₂: 37.0 to 46.0 wt%, preferably 37.0 to 44.0 wt%
B₂O₃: 12.0 to 28.0 wt%, preferably 17.5 to 23.0 wt%
Al₂O₃: 4.0 to 21.0 wt%, preferably 8.5 to 16.0 wt%
ZnO: 6.0 to 11.4 wt%, preferably 7.8 to 11.4 wt%
F: 0.6 to 4 wt%, preferably 0.6 to 3.0 wt%,
Li₂O: 1.5 to 4 wt%, preferably 1.9 to 3.5 wt%
Na2O: 0.1 to 2.5 wt%, preferably 0.1 to 2.0 wt%
K₂O: 0.5 to 4.5 wt%, preferably 3.0 to 4.5 wt%
CaO: 1.8 to 6 wt%, preferably 2.1 to 4.2 wt%
SrO: 0.1 to 3.6 wt%, preferably 0.1 to 1.2 wt% and
BaO: 0.8 to 6.8 wt%, preferably 4.5 to 6.5 wt%,
in each case based on the total weight of the glazing (12) .

7. Ceramic spark plug insulator according to one of the preceding claims, **characterized in that** the glazing (12) has a layer thickness of 5 to 40 µm, in particular of 7 to 25 µm.

8. Spark plug for an internal combustion engine, comprising
- a metal housing (7),
- a centre electrode (8),
- at least one earth electrode which is arranged on the housing (7), and
- a ceramic spark plug insulator (10) according to one of the preceding claims in order to isolate the centre electrode (8) from the earth electrode.

9. Use of a glazing (12) in regions of decreasing cross section of a spark plug insulator (10) according to one of Claims 1 to 7.

## Revendications

1. Isolateur de bougie d'allumage en céramique, comprenant une tête d'isolateur (1) orientée en direction d'une zone de raccordement électrique (5) et un pied d'isolateur (2) côté chambre de combustion, l'isolateur de bougie d'allumage, dans une zone de transition entre le pied d'isolateur (2) pouvant être disposé côté chambre de combustion et une zone d'isolateur pouvant être disposée en-dehors de la chambre de combustion, comportant une gorge de pied (4) qui possède un émail (12) sur une première zone de surface (A), orientée vers le côté extérieur de l'isolateur de bougie d'allumage (10) et ayant une première longueur L_{A} définie dans une direction axiale (X-X) de l'isolateur de bougie d'allumage, l'isolateur de bougie d'allumage possédant une troisième zone de surface (C) voisine de la gorge de pied (4) et se trouvant du côté chambre de combustion, **caractérisé en ce que** la troisième zone de surface (C) comporte une sixième zone de surface (F) émaillée située voisine de la gorge de pied (4) et ayant une sixième longueur L_{F}, et une septième zone de surface (G) non émaillée qui se rattache à la sixième zone de surface (F) dans la direction d'une pointe d'isolateur (6) et ayant une septième longueur L_{G}, les longueurs étant respectivement définies en tant que longueurs maximales dans la direction axiale (X-X) de l'isolateur de bougie d'allumage (10) et la relation suivante étant vérifiée : L_{F} ≥ L_{G}.

2. Isolateur de bougie d'allumage en céramique selon la revendication 1, **caractérisé en ce que** l'isolateur de bougie d'allumage possède une deuxième zone de surface (B), ayant une deuxième longueur L_{B}, voisine de la gorge de pied (4) et située en direction de la tête d'isolateur (1) et la troisième zone de surface (C) voisine de la gorge de pied (4) se trouvant du côté chambre de combustion possède une troisième longueur L_{C}, les longueurs étant respectivement définies en tant que longueurs maximales dans la direction axiale (X-X) de l'isolateur de bougie d'allumage (10) et au moins l'une des relations suivantes étant vérifiée : ${L}_{A} = {L}_{B}$ et/ou ${L}_{B} = {L}_{C} / 2$ et/ou ${L}_{B} = {L}_{C} / 2 .$

3. Isolateur de bougie d'allumage en céramique selon la revendication 1 ou 2, **caractérisé en ce que** la deuxième zone de surface (B) comporte une quatrième zone de surface (D) émaillée située voisine de la gorge de pied (4) et une cinquième zone de surface (E) non émaillée qui se rattache à la quatrième zone de surface (D) en direction de la tête d'isolateur (1), la quatrième zone de surface (D) s'étendant depuis la gorge de pied (4) jusqu'à 4 mm, notamment jusqu'à 3 mm en direction de la tête d'isolateur (1).

4. Isolateur de bougie d'allumage en céramique selon l'une des revendications précédentes, **caractérisé en ce que** la sixième zone de surface (F) émaillée s'étend depuis la gorge de pied (4) côté chambre de combustion au maximum jusqu'à 2 mm devant la pointe du pied d'isolateur (6) côté chambre de combustion et/ou **en ce que** la sixième longueur (L_{F}) de la sixième zone de surface (F) satisfait la relation suivante : $4 mm \leq {L}_{F} \leq \left({L}_{A}+{L}_{F}+{L}_{G}\right) / 2 ,$ les longueurs étant respectivement définies en tant que longueurs maximales dans la direction axiale (X-X) de l'isolateur de bougie d'allumage (10).

5. Isolateur de bougie d'allumage en céramique selon l'une des revendications précédentes, **caractérisé en ce que** la tête d'isolateur (1) et le pied d'isolateur (2) sont reliés l'un à l'autre par une zone de montage (3), laquelle présente la deuxième zone de surface (B), et la zone de montage (3) comporte une gorge à collet (9a) et une hauteur de collet (9b) qui se rattache à la gorge à collet (9a) en direction de la tête d'isolateur (1), la gorge à collet (9a) possédant un émail (12) sur une huitième zone de surface (H) ayant une huitième longueur (L_{H}) orientée vers le côté extérieur de l'isolateur de bougie d'allumage (10) et/ou
la huitième zone de surface (H) possédant un émail (12) et la hauteur de collet (9b) comportant une neuvième zone de surface (I) émaillée voisine de la gorge à collet (9a) et ayant une neuvième longueur (L_{I}) et une dixième zone de surface (J) qui se rattache à la neuvième zone de surface (I) en direction de la tête d'isolateur (1), laquelle ne possède pas d'émail selon l'invention, et ayant une dixième longueur (L_{J}), et la relation suivante étant vérifiée : $0 < {L}_{I} \leq \left({L}_{J}+{L}_{I}\right) / 2 .$

6. Isolateur de bougie d'allumage en céramique selon l'une des revendications précédentes, **caractérisé en ce que** l'émail (12) possède la composition suivante :
SiO₂ : 37,0 à 46,0 % massiques, de préférence 37,0 à 44,0 % massiques,
B₂O₃ : 12,0 à 28,0 % massiques, de préférence 17,5 à 23,0 % massiques,
Al₂O₃ : 4,0 à 21,0 % massiques, de préférence 8,5 à 16,0 % massiques,
ZnO : 6,0 à 11,4 % massiques, de préférence 7,8 à 11,4 % massiques,
F : 0,6 à 4 % massiques, de préférence 0,6 à 3,0 % massiques,
Li₂O : 1,5 à 4 % massiques, de préférence 1,9 à 3,5 % massiques,
Na₂O : 0,1 à 2,5 % massiques, de préférence 0,1 à 2,0 % massiques,
K₂) : 0,5 à 4,5 % massiques, de préférence 3,0 à 4,5 % massiques,
CaO : 1,8 à 6 % massiques, de préférence 2,1 à 4,2 % massiques,
SrO : 0,1 à 3,6 % massiques, de préférence 0,1 à 1,2 % massique et
BaO : 0,8 à 6,8 % massiques, de préférence 4,5 à 6,5 % massiques,
respectivement rapportés au poids total de l'émail (12).

7. Isolateur de bougie d'allumage en céramique selon l'une des revendications précédentes, **caractérisé en ce que** l'émail (12) possède une épaisseur de couche de 5 à 40 µm, notamment de 7 à 25 µm.

8. Bougie d'allumage pour un moteur à combustion interne, comprenant
- un boîtier métallique (7)
- une électrode centrale (8),
- au moins une électrode de masse, qui est disposée sur le boîtier (7), et
- un isolateur de bougie d'allumage en céramique (10) selon l'une des revendications précédentes, pour séparer l'électrode centrale (8) de l'électrode de masse.

9. Utilisation d'un émail (12) sur des zones dont la section transversale se réduit d'un isolateur de bougie d'allumage (10) selon l'une des revendications 1 à 7.
